# EUROPÄISCHE PATENTSCHRIFT

(11) **EP 0 332 820 B1**
(45) Veröffentlichungstag und Bekanntmachung des Hinweises auf die Patenterteilung: **05.08.1992**
(21) Anmeldenummer: 89101431.8
(22) Anmeldetag: 27.01.1989
(51) Int. Cl.: A47C 20/04, A47C 17/16, A61G 7/00

(54) **Gerät zum Lagern von Personen**
Device for supporting persons
Dispositif pour soutenir des personnes

(30) Priorität: 18.03.1988 DE 8803723 U
(43) Veröffentlichungstag der Anmeldung: 20.09.1989
(73) Patentinhaber: SCHUPP GmbH & Co., 72238 Freudenstadt (DE)
(72) Erfinder: Schwind, Hubert, D-7910 Neu-Ulm/Burlafingen (DE)
(74) Vertreter: Säger, Manfred, Dipl.-Ing.

(56) Entgegenhaltungen:
- DE-U- 8 400 540
- US-A- 3 149 349
- US-A- 3 797 050
- US-A- 4 258 445

## Beschreibung

Die Erfindung betrifft ein Gerät gemäß dem Oberbegriff des Hauptanspruchs.

Bei bekannten Geräten (US-A 3 797 050), die beispielsweise in der Medizin als Behandlungsliegen verwendet werden, wird der Patient auf die Liegefläche gelegt, wobei sich die Teilauflagefläche zunächst gewöhnlich alle in horizontaler Lage befinden. Je nach der Art der gewünschten Behandlung können die Teilauflageflächen dann gegeneinander verschwenkt werden. So kann z.B. die Kopfauflage und die Unterschenkelauflage nach unten verschwenkt werden. Weiterhin kann die Oberkörperauflage zusammen mit der Kopfauflage nach oben verschwenkt werden, während die Gesäß/Oberschenkelauflage in horizontaler Lage bleibt und die Unterschenkelauflage nach unten geschwenkt werden, so daß der Patient auch im Sitzen behandelt werden kann.

Bei den bekannten Geräten diesen Typs konnte der Patient nur im Liegen aufgenommen werden. Außerdem war es erforderlich, die Auflageflächen einzeln hydraulisch oder elektrisch zu bewegen, wodurch diese Geräte hinsichtlich Aufbau und Bedienung sehr kompliziert waren. Es ist ferner ein gattungsgemäßes Gerät gemäß dem Oberbegriff des Hauptanspruchs bekannt (US-A-3 149 349), mit dem zwar die Patienten im Sitzen aufgenommen werden können, allerdings ist dieses Gerät mehr als Bett, denn als Behandlungsliege geeignet, weil eine universelle Einstellbarkeit von Hand nicht gegeben ist.
Der Erfindung liegt die Aufgabe zugrunde, ein gattungsgemäßes Gerät gemäß dem Oberbegriff des Hauptanspruchs einfacher so auszubilden, daß die Bedienbarkeit von Hand zum Lagern von Personen in universellen Lagen vereinfacht werden kann und die Personen auch im Sitzen aufgenommen werden können.

Diese Aufgabe wird bei einem gattungsgemäßen Gerät gemäß dem Oberbegriff des Hauptanspruchs erfindungsgemäß durch dessen kennzeichnende Merkmale in überraschend einfacher Weise gelöst.

Das erfindungsgemäße Gerät kann z.B. in der Medizin als sogenannte "Therapieliege" verwendet werden. Das Gerät ist aber auch für nichtmedizinische Anwendungen z.B. als kombiniertes Liege- und Sitzmöbel (etwa als "Fernsehsessel") geeignet.

Die Segmentbögen ermöglichen es, daß die Liegefläche sehr leicht in jede beliebige Lage geschwenkt werden kann, indem die Liegefläche beispielsweise an der Kopf- oder Unterschenkelauflage ergriffen wird. Im allgemeinen werden zwei Segmentbögen verwendet, die unterhalb der Längskanten der Liegefläche angeordnet sind, um das Gerät zu stabilisieren und ein Kippen der Liegefläche in Querrichtung zu vermeiden. Auch ein gegenseitiges Verschwenkan der Teilauflagen ist ohne Schwierigkeit möglich. So kann beispielsweise die Oberkörperauflage um ihre Schwenkachse an den Stützelementen geschwenkt werden. Hierbei wird auch die Gesäß/Oberschenkelauflage mitgeschwenkt, da diese über eine Schwenkachse mit der schwenkbaren Wippe verbunden ist. Unabhängig davon können die Kopfauflage und die Unterschenkelauflage geschwenkt werden, so daß die Teilauflagen der Liegefläche in Sesselform gebracht werden können. Dies erleichtert die Aufnahme der zu bebandelnden Person. Die umgekehrten Schwenkbewegungen der einzelnen Teilauflagen sind ebenfalls ohne Schwierigkeiten durchführbar.

Um die Schwenkbewegung der Liegefläche bzw. deren Teilauflagen zu erleichtern, sind die Segmentbögen vorzugsweise auf Rollen am Untergestell schwenkbar gelagert. Es können aber auch Rollen oder Kugeln am Segmentbogen angebracht werden, die auf einer Führungsbahn am Untergestell laufen. Nachdem die Segmentbögen und damit die Liegefläche bzw. deren Teilauflagen in die gewünschte Lage verschwenkt sind, ist es erwünscht, daß sie in dieser Lage bleiben. Zu diesem Zweck sind der Segmentbogen vorzugsweise mit dem Untergestell verrastbar.

Die Segmentbögen können einfach auf den Rollen am Untergestell gelagert sein. Um aber zu verhindern, daß sie seitlich aus dem Untergestell herauskippen, stehen die Segmentbögen vorzugsweise an ihrem Innenumfang mit Gegenhalteelementen, die am Untergestell befestigt sind, in Berührung. Ferner tragen sie an ihren Enden Sicherungsanschläge, die beim Schwenken der Segmentbögen in die Extremlagen mit dem Untergestell zur Anlage kommen. Auf diese Weise wird die Kippbewegung der Segmentbögen und damit auch der Liegefläche begrenzt.

Es ist ferner zweckmäßig, die jeweils eingestellte Winkellage zwischen Oberkörperauflage, Gesäß/Oberschenkelauflage und Unterschenkelauflage zu fixieren. Zu diesem Zweck sind vorzugsweise zwischen den Segmentbögen und der Oberkörperauflage sowie zwischen der Wippe und der Unterschenkelauflage Stellglieder vorgesehen. Diese bewirken eine Begrenzung der Schwenkbewegung der Oberkörperauflage bzw. der Unterschenkelauflage. Bei diesen Stellgliedern kann es sich beispielsweise um Zylinder handeln, in denen sich ein Kolben bewegt. Die Zylinder können mit Gas bzw. mit einem flüssigen Medium gefüllt sein. Es sind vorzugsweise im Kolben Ventile vorgesehen, die beim Verschwenken der jeweiligen Teilauflageflächen geöffnet werden, so daß das Gas bzw. das flüssige Medium aus einem Abschnitt des Zylinders in den anderen Abschnitt austreten kann. Zum Fixieren der Teilauflageflächen in der gewünschten Stellung werden die Ventile geschlossen.

Nach einer bevorzugten Ausführungsform ist die Unterschenkelauflage in zwei getrennt schwenkbare Teilflächen unterteilt, wodurch die Unterschenkel unterschiedliche Winkellagen einnehmen können.

Nach einer weiteren bevorzugten Ausführungsform sind die Kopfauflage und die Oberkörperauflage in einem gemeinsamen Rahmen untergebracht, in welchem die Schwenkachse der Stützelemente und die Schwenkachse der Kopfauflage gelagert sind. Weiterhin kann die Kopfauflage gegenüber der Oberkörperauflage schwenkbar sein. Auf diese Wiese kann der Kopf in der Liegestellung etwas angehoben werden. Die Kopfauflage kann gegenüber der Oberkörperauflage auch mit Hilfe von Stellgliedern fixiert werden.

Die Kopfauflage kann auch nach unten verschwenkt werden, beispielsweise wenn die zu behandelnde Person in Bauchlage auf die Liegefläche gelegt wird.

Weiterhin ist es zweckmäßig, die Gesäß/Oberschenkelauflage und die Unterschenkelauflage jeweils in einem Rahmen unterzubringen.

Nach einer weiteren bevorzugten Ausführungsform kann das Untergestell auf einem Rollstuhl-Fahrgestell angebracht sein. Auf diese Weise kann das Gerät leicht bewegt werden. So kann z.B. ein Patient im Krankenzimmer auf das Gerät gelegt oder gesetzt und in den Behandlungsraum oder nacheinander in mehrere Behandlungsräume gefahren werden. Das Untergestell kann natürlich auch dauerhaft mit dem Rollstuhl-Fahrgestell verbunden sein, so daß das Gerät primär als Rollstuhl dient, der aber nach Bedarf leicht in eine Liege verwandelt werden kann.

Die Erfindung ist nachstehend anhand der Zeichnung erläutert. Es zeigen:
Fig. 1 eine Seitenansicht des erfindungsgemäßen Geräts als Liege;
Die Figuren 2a bis 2g schematische Darstellungen der Winkellagen der einzelnen Auflageflächen, in die das Gerät verschwenkt werden kann.

Das in Fig. 1 dargestellt Gerät zeigt einen Segmentbogen 2, der auf einem rechteckigen Untergestell 4 gelagert ist. Üblicherweise sind zwei Segmentbögen vorgesehen. Es ist aber auch möglich, einen einzigen, über die Breite des Untergestells reichenden Segmentbogen zu verwenden. Andererseits können aber auch drei oder mehrere Segmentbögen verwendet werden. In der Zeichnung ist nur der sichtbare Segmentbogen dargestellt. Der zweite Segmentbogen liegt deckungsgleich hinter dem dargestellten Segmentbogen. Im Endbereich eines jeden Segmentsbogens (in der Zeichnung rechts) ist jeweils ein Ende eines Stützelements 6 befestigt. Die Verbindung der Stützelemente 6 mit der aus Kopfauflage 8, Oberkörperauflage 10, Gesäß/Oberschenkelauflage 12 und Unterschenkelauflage 14 bestehenden Liegefläche erfolgt dadurch, daß die Stützelemente 6 mit ihrem anderen Ende im Mittelbereich der Oberkörperauflage 10 angelenkt sind. Die Stützelemente 6 sind hierbei über eine quer zur Oberkörperauflage 10 verlaufende Schwenkachse 44 miteinander verbunden. Im anderen Endbereich eines jeden Segmentbogens ist jeweils eine Wippe 16 mit ihrem einen Ende 18 angelenkt. Mit dem anderen Ende 20 ist jede Wippe an oder in der Nähe der Schwenkachse 22 zwischen der Gesäß/Oberschenkelauflage 12 und der Unterschenkelauflage 14 angelenkt. Die Gesäß/Oberschenkelauflage 12 ist über die Schwenkachse 24 mit der Oberkörperauflage 10, und die Oberkörperauflage 10 ist über die Schwenkachse 26 mit der Kopfauflage 8 verbunden.

Die einzelnen Teilauflageflächen sind üblicherweise mit Kissen (nicht dargestellt) versehen. Es ist im Prinzip möglich, daß die Segmentbögen 2 auf Querstäben im Untergestell 4 schwenkbar gelagert sind. Um jedoch die Bewegung der Segmentbögen zu erleichtern, sind am Untergestell 4 die Rollen 28 vorgesehen, auf denen der äußere Umfang der Segmentbögen aufliegt. Zum Verrasten der Segmentbögen 2 gegenüber dem Untergestell 4 sind zwischen den Segmentbögen in Querrichtung die Raststäbe 30 angeordnet, die auch als Abstandshalter zwischen den Segmentbögen dienen und zur Stabilität des Geräts beitragen. In die Raststäbe 30 greift ein federbetätigter Rasthebel 32 ein, der mit Hilfe des Rastauslösehebels 34 von den Raststäben 30 getrennt werden kann, so daß der Segmentbogen wieder verschwenkt werden können. Statt des Rasthebels 32 kann auch eine Rutschkupplung vorgesehen sein, die in der Eingriffsstellung ein stufenloses Verschwenken der Segmentbögen 2 gegenüber dem Untergestell 4 verhindert und beim Lösen das Verschwenken gestattet.

Damit die Schwenkbögen 2 nicht seitlich aus dem Untergestell 4 herauskippen können, stehen der Segmentbogen 2 an ihrem Innenumfang mit Gegenhalteelementenn 36, die am Untergestell 4 befestigt sind, in Berührung. Bei den Gegenhalteelementen kann es sich um Zapfen oder Querstäbe handeln, die am Untergestell 4 befestigt sind. Vorzugsweise sind jedoch Rollen vorgesehen, wodurch das verschwenken der Segmentbögen erleichtert wird. An ihren jeweiligen Enden tragen der Segmentbogen die Sicherungsanschläge 38, die beim Schwenken der Segmentbögen in die Extremlagen mit dem Untergestell 4 zur Anlage kommen, beispielsweise indem sie an die Rollen 28 anstoßen.

Zwischen den Segmentbögen 2 und der Oberkörperauflage 10 können ein oder mehrere Stellglieder 40 vorgesehen sein, wodurch die Schwenkbewegung der Oberkörperauflage 10 gesteuert werden kann. Das Stellglied 40 besteht vorzugsweise aus einem Zylinder, in welchem ein Kolben gleitet. Der Zylinderhohlraum ist mit Gas oder einem flüssigen Medium gefüllt. Beim Verschwenken der Oberkörperauflage wird ein Ventil im Kolben geöffnet, so daß das Gas bzw. das flüssige Medium aus einem Zylinderabschnitt in den nächsten verdrängt werden kann. Wird das Ventil geschlossen, so bleibt der Kolben in der gewünschten Lage fixiert. Will man die Oberkörperauflage wiederum verschwenken, so öffnet man das Ventil im Kolben, wodurch das Gas bzw. das flüssige Medium wieder in den ersten Zylinderabschnitt einströmen können.

Ein entsprechendes Stellglied 42 ist auch zwischen der Wippe 16 und der Unterschenkelauflage 14 vorgesehen, so daß die Unterschenkelauflage in jeder beliebigen Winkellage fixiert werden kann. Es genügt im Prinzip ein einziges Stellglied 42. Wenn aber die Unterschenkelauflage 14 in zwei getrennt schwenkbare Teilflächen unterteilt ist, so verwendet man zweckmäßig zwei Stellglieder. Die Stellglieder 40 und 42 können auch hydraulisch bewegt werden.

Die Kopfauflage 8 und die Oberkörperauflage 10 sind in einem gemeinsamen Rahmen untergebracht, was in der Zeichnung dadurch angedeutet ist, daß die Oberkörperauflage 10 nach rechts bis über die Kopfauflage hinaus verlängert ist. Im gemeinsamen Rahmen sind die Schwenkachse 44 der Stützelemente 6 sowie die Schwenkachse 26 der Kopfauflage 8 gelagert. Man erkennt, daß die Kopfauflage 8 gegenüber der Oberkörperauflage 10 verschwenkbar ist, wobei zwischen der Kopfauflage und dem Rahmen der Oberkörperauflage ebenfalls ein Stellglied vorgesehen sein kann. Die Kopfauflage 10 ist in der Zeichnung nach oben geschwenkt dargestellt. Sie kann aber auch nach unten geschwenkt werden, wenn die zu behandelnde Person in Bauchlage liegt.

Aus Stabilitätsgründen ist es erwünscht, daß auch die Gesäß/Oberschenkelauflage 12 und die Unterschenkelauflage 14 jeweils in einem Rahmen untergebracht sind, wobei die Schwenkachsen 22 bzw. 24 im Rahmen gelagert sind.

Wie schon gesagt, ist es möglich, das Untergestell 4 auf einem Rollstuhl-Fahrgestell anzubringen. Dieses ist in Fig. 1 nicht dargestellt, da eine besondere Erläuterung nicht erforderlich erscheint.

Fig. 2a zeigt schematisch die Grundstellung des Geräts zur Aufnahme der zu behandelnden Person in Sitzstellung, wobei die jeweiligen Schwenkachsen durch Kreise angedeutet sind. Die Kopfauflage 8 befindet sich in einer im wesentlichen vertikalen Stellung und ist über die Schwenkachse 26 mit der in einem Winkel von etwa 45° zur Horizontalen geneigten Rückenauflage 10 verbunden. Diese ist über die Schwenkachse 44 mit dem Stützelement 6 des Segmentbogens 2 verbunden, der auf den Rollen 28 des Untergestells 4 ruht. Die Oberkörperauflage ist über die Schwenkachse 24 mit der Gesäß/Unterschenkelauflage 12 verbunden und bildet mit dieser einen stumpfen Winkel. Die über die Schwenkachse 22 mit der Gesäß/Oberschenkelauflage 12 verbundene Unterschenkelauflage 14 ist gegenüber der Gesäß/Oberschenkelauflage 12 abgewinkelt. Die Schwenkachse 22 wird durch die Wippe 16 abgestützt, deren unteres Ende an der Schwenkachse 18 schwenkbar angebracht ist.

In der schematischen Darstellung von Fig. 2b ist die Unterschenkelauflage 14 in die Horizontale angehoben. Auch die Gesäß/Oberschenkelauflage 12 befindet sich in der Horizontalen, was dadurch ermöglicht wird, daß die in Fig. 2a in vertikaler Lage gezeigte Wippe 16 in eine gewisse Schräglage gebracht wird. Die in Fig. 2b dargestellte Anordnung kann auch insgesamt gekippt werden, indem der Segmentbogen 2 so auf den Rollen 28 verschwenkt werden, daß die eine Ebene bildenden Auflageflächen 12 und 14 schräg nach oben zeigen und das Gesäß an der Schwenkachse 24 den tiefsten Punkt einnimmt.

Fig. 2c zeigt eine Anordnung, die gegenüber der Anordnung von Fig. 2b nach Art eines Schaukelstuhls gekippt ist. Weiterhin befindet sich das Gesäß in der tiefsten Lage (bei 24), was dadurch ermöglicht wird, daß die Wippe 16 nach innen verschwenkt wurde. Der Winkel zwischen der Oberkörperauflage 10 und dem Stützelement 6 ist kleiner geworden. Die Unterschenkelauflage 14 ist erhöht, wodurch sich die Unterschenkel und Füße in einer angenehmen Ruhelage befinden. In dieser Lage kann die Person bequem lesen oder fernsehen.

Fig. 2d zeigt das Gerät in einer Stellung, in der alle Auflageflächen eine einzige schiefe Ebene bilden, wobei die Kopfauflage 8 gegebenenfalls angehoben sein kann. Diese Lage ist für Extensionen (z.B. Halswirbelextensionen oder Hüftextensionen) besonders geeignet.

Fig. 2e zeigt eine erhöhte Therapielage, die beispielsweise bei Behandlungen des Rückens bzw. der Wirbelsäule angewendet wird. Die zu behandelnde Person befindet sich hierbei in Bauchlage.

Fig. 2f zeigt die normale Ruhe- oder Therapielage, wobei die Kopfunterlage 8 gegebenenfalls auch angehoben sein kann.

Fig. 2g zeigt eine spezielle Behandlungslage, wobei die Behandlung vorzugsweise in Bauchlage bei erhöhtem Gesäß durchgeführt wird.

## Patentansprüche

1. Gerät zum Lagern von Personen, z.B. zum Zwecke der medizinischen Behandlung, vorzugsweise Behandlungsliege, mit einem Untergestell und einem darüber angeordneten Liegeteil, welches in seiner Längsrichtung in einzelne, aneinandergrenzende Teilauflagen unterteilt ist, die um quer zur Längsrichtung und vorzugsweise horizontal verlaufende Achsen aneinander angelenkt, gegeneinander verschwenkbar und in diesen verschwenkten Lagen festlegbar sind, wobei an dem Untergestell (4) ein Drehteil drehbar gelagert ist und das Liegeteil bezüglich des Drehteils zwar verstellbar, aber in den festgestellten Lagen an diesem starr festgelegt ist und Teilauflagen für Oberkörper, Gesäß/Oberschenkel sowie Unterschenkel als Oberkörperauflage (10), Gesäß/Oberschenkelauflage (12) bzw. Unterschenkelauflage (14) aufweist,
**dadurch** **gekennzeichnet**,
daß das Drehteil einen Segmentbogen (2), zumindest ein Stützelement und wenigstens eine Wippe (16) aufweist, daß der Segmentbogen (2) schwenkbar an dem Untergestell (4) gelagert ist, daß das Stützelement (6) mit seinem einen Ende an einem Endbereich des Segmentbogens befestigt mit seinem anderen Ende im Mittelbereich der Oberkörperauflage (10) angelenkt ist und daß die Wippe (16) mit ihrem einen Ende (18) im anderen Endbereich des Segmentbogens angelenkt und mit ihren anderen Ende (20) an oder in der Nähe der Schwenkachse (22) zwischen der Gesäß/Oberschenkelauflage (12) und der Unterschenkelauflage (14) angelenkt ist.

2. Gerät nach Anspruch 1, dadurch gekennzeichnet, daß das Drehteil um einen Mittelpunkt verschwenkbar ist, der über dem Untergestell sowie dem Drehteil selbst liegt.

3. Gerät nach Anspruch 2, dadurch gekennzeichnet, daß der Mittelpunkt im Bereich des ebenen, unverstellten Liegeteils liegt.

4. Gerät nach einem der Ansprüch 1-3, dadurch gekennzeichnet, daß ferner zumindest eine Teilauflage für den Kopf vorgesehen ist.

5. Gerät nach einem der Anspruche 1-4, dadurch gekennzeichnet, daß die Gesäß/Oberschenkelauflage über eine Schwenkachse (24) mit der Oberkörperauflage und diese über eine Schwenkachse (26) mit der Kopfauflage (8) verbunden ist.

6. Gerät nach einem der Ansprüche 1 bis 5, dadurch gekennzeichnet, daß der Segmentbogen (2) auf Rollen (28) am Untergestell (4) schwenkbar gelagert ist.

7. Gerät nach einem der Ansprüche 1 bis 6, dadurch gekennzeichnet, daß der Segmentbogen (2) mit dem Untergestell (4) verrastbar ist

8. Gerät nach einem der Ansprüche 1 bis 9, dadurch bekennzeichnet, daß der Segmentbogen (2) an seinem Innenumfang mit Gegenhalteelementen (36), die am Untergestell (4) befestigt sind, in Berührung stehen und an ihren Enden Sicherungsanschläge (38) tragen, die beim Schwenken des Segmentbogens in die Extremlagen mit dem Untergestell (4) zur Anlage kommen

9. Gerät nach einem der Ansprüche 1 bis 8, dadurch gekennzeichnet, daß zwischen dem Segmentbogen (2) und der Oberkörperauflage (10) sowie zwischen der Wippe (16) und der Unterschenkelauflage (14) Stellglieder (40 bzw. 42) zur Begrenzung der Schwenkbewegung der Oberkörperauflage bzw. der Unterschenkelauflage vorgesehen sind

10. Gerät nach einem der Ansprüche 1 bis 9, dadurch gekennzeichnet, daß die Unterschenkelauflage (14) in zwei getrennt schwenkbare Teilflächen unterteilt ist.

11. Gerät nach einem der Ansprüche 1 bis 10, dadurch gekennzeichnet, daß die Kopfauflage (8) und die Oberkörperauflage (10) in einem gemeinsamen Rahmen, in welchem die Schwenkachse (44) der Stützelemente (6) und die Schwenkachse (26) der Kopfauflage (8) gelagert sind, untergebracht sind, und daß die Kopfauflage gegenüber der Oberkörperauflage schwenkbar ist.

12. Gerät nach einem der Ansprüche 1 bis 11, dadurch gekennzeichnet, daß die Kopfauflage (8) auch nach unten verschwenkbar ist

13. Gerät nach einem der Ansprüche 1 bis 12, dadurch gekennzeichnet, daß die Gesäß/Oberschenkelauflage (12) und die Unterschenkelauflage (14) jeweils in einem Rahmen untergebracht sind.

14. Gerät nach einem Ansprüche 1 bis 13, dadurch gekennzeichnet, daß das Untergestell (4) auf einem Rollstuhl-Fahrgestell angebracht ist.

## Claims

1. A device for supporting persons, for example for the purposes of medical treatment, preferably a treatment couch, comprising a support structure and a couch member which is disposed thereabove and which is divided in its longitudinal direction into individual mutually adjoining support portions which are pivotally connected to each other about axes extending transversely to the longitudinal direction and preferably horizontally, which are pivotable relative to each other and which can be fixed in said pivoted positions, wherein a rotary member is rotatably mounted on the support structure (4) and the couch member is displaceable with respect to the rotary member but is rigidly fixed thereto in the established positions and has support portions for the trunk, bottom/thighs and lower legs as a trunk support (10), a bottom/thighs support (12) and a lower legs support (14),
**characterised in that**
the rotary member has a segment arc member (2), at least one support element (6) and at least one rocker member (16), that the segment arc member (2) is mounted pivotably on the support structure (4), that the support element (6) is fixed with its one end to an end region of the segment arc member and is pivoted with its other end in the central region of the trunk support (10) and that the rocker member (16) is pivoted with its one end (18) in the other end region of the segment arc member and is pivoted with its other end (20) to or in the vicinity of the pivot axis (22) between the bottom/thighs support (12) and the lower legs support (14).

2. A device according to claim 1 characterised in that the rotary member is pivotable about a centre point which is disposed above the support structure and the rotary member itself.

3. A device according to claim 2 characterised in that the centre point is disposed in the region of the flat, non-displaced couch member.

4. A device according to one of claims 1 to 3 characterised in that there is further provided at least one support portion for the head.

5. A device according to one of claims 1 to 4 characterised in that the bottom/thighs support is connected by way of a pivot axis (24) to the trunk support and the latter is connected by way of a pivot axis (26) to the head support (8).

6. A device according to one of claims 1 to 5 characterised in that the segment arc member (2) is mounted pivotably on rollers (28) on the support structure (4).

7. A device according to one of claims 1 to 6 characterised in that the segment arc member (2) is lockable to the support structure (4).

8. A device according to one of claims 1 to 9 characterised in that at its inside periphery the segment arc member (2) is in contact with retaining elements (36) which are fixed to the support structure (4), and at their ends carry securing abutments (38) which come to bear against the support structure (4), when the segment arc member pivots into the extreme positions.

9. A device according to one of claims 1 to 8 characterised in that control members (40 and 42 respectively) are provided between the segment arc member (2) and the trunk support (10), and between the rocker member (16) and the lower legs support (14), for restricting the pivotal movement of the trunk support and the lower legs support respectively.

10. A device according to one of claims 1 to 9 characterised in that the lower legs support (14) is divided into two separately pivotable surface portions.

11. A device according to one of claims 1 to 10 characterised in that the head support (8) and the trunk support (10) are disposed in a common frame in which the pivot axis (44) of the support elements (6) and the pivot axis (26) of the head support (8) are mounted, and that the head support is pivotable relative to the trunk support.

12. A device according to one of claims 1 to 11 characterised in that the head support (8) is also pivotable downwardly.

13. A device according to one of claims 1 to 12 characterised in that the bottom/thighs support (12) and the lower legs support (14) are each disposed in a respective frame".

14. A device according to one of claims 1 to 13 characterised in that the support structure (4) is mounted on a wheelchair chassis.

## Revendications

1. Dispositif pour soutenir des personnes, par exemple aux fins d'un traitement médical, de préférence une table de traitement comportant une infrastructure et disposé sur celle-ci, un plan de repos lequel est divisé dans son extension longitudinale en appuis partiels adjacents distincts, lesquels sont articulés mutuellement autour d'axes s'étendant transversalement à l'extension longitudinale et de préférence horizontalement, et sont pivotables mutuellement et peuvent être bloqués dans des positions de pivotement, tandis que sur l'infrastructure (4) est monté de manière rotative un élément tournant et que le plan de repos, bien que réglable par rapport à cet élément tournant, est bloqué rigidement dans les positions de blocage et présente des appuis partiels pour le tronc, le siège et les cuisses ainsi que les jambes sous la forme d'un plan (10) pour le tronc, d'un plan (12) pour le siège et les cuisses et d'un plan (14) pour les jambes,
**caractérisé par le fait que**
l'élément tournant présente un arc segmenté (2), au moins un élément de renfort (6) et au moins une bascule (16), par le fait que l'arc segmenté (2) est monté de manière pivotable sur l'infrastructure (4), par le fait que l'élément de renfort (6) est fixé par l'une de ses extrémités à une zone terminale de l'arc segmenté et par son autre extrémité dans la zone centrale de l'appui (10) pour le tronc et par le fait que la bascule (16) est articulée par l'une de ses extrémités (18) sur l'autre zone terminale de l'arc segmenté et par son autre extrémité (20) à l'axe de pivotement (22) ou à proximité de celui-ci entre le plan d'appui (12) pour le siège et les cuisses et le plan d'appui (14) pour les jambes.

2. Dispositif selon la revendication 1, caractérisé par le fait que l'élément tournant est pivotable autour d'un centre qui est situé au-dessus de l'infrastructure ainsi qu'au-dessus de l'élément tournant lui-même.

3. Dispositif selon la revendication 2, caractérisé par le fait que le centre se situe au voisinage du plan de repos dont l'orientation plane n'a subi aucune variation.

4. Dispositif selon l'une des revendications 1 à 3, caractérisé par le fait qu'il est prévu en outre au moins un appui partiel pour la tête.

5. Dispositif selon l'une des revendications 1 à 4, caractérisé par le fait que l'appui pour le siège et les cuisses est relié, par un axe de pivotement (24), à l'appui pour le tronc et que ce dernier est relié à l'appui-tête (8) par un axe de pivotement (26).

6. Dispositif selon l'une des revendications 1 à 5, caractérisé par le fait que l'arc segmenté (2) est monté de manière pivotable sur l'infrastructure (4) sur des galets (28).

7. Dispositif selon l'une des revendications 1 à 6, caractérisé par le fait que l'arc segmenté (2) est encliquetable sur l'infrastructure (4).

8. Dispositif selon l'une des revendications 1 à 9, caractérisé par le fait que l'arc segmenté (2) est muni sur son pourtour intérieur d'éléments de contre-appui (36) qui sont fixés sur l'infrastructure (4), qui se touchent et qui supportent sur leurs extrémités des butées de sécurité (38) lesquelles, lors du basculement de l'arc segmenté vers ses positions extrêmes, viennent buter sur l'infrastructure (4).

9. Dispositif selon l'une des revendications 1 à 8, caractérisé par le fait qu'entre l'arc segmenté (2) et l'appui (10) pour le tronc, ainsi qu'entre la bascule (16) et l'appui (14) pour les jambes, sont prévus des éléments de réglage (40 et 42) pour délimiter le mouvement de basculement du plan d'appui du tronc et du plan d'appui des jambes.

10. Dispositif selon l'une des revendications 1 à 9, caractérisé par le fait que le plan d'appui (14) pour les jambes est divisé en deux surfaces partielles pouvant basculer séparément.

11. Dispositif selon l'une des revendications 1 à 10, caractérisé par le fait que l'appui-tête (8) et l'appui (10) pour le tronc sont logés dans un châssis commun dans lequel sont montés l'axe de pivotement (44) des éléments de renfort (6) et les axes de pivotement (26) de l'appui-tête, et par le fait que l'appui-tête peut basculer par rapport au plan d'appui du tronc.

12. Dispositif selon l'une des revendications 1 à 11, caractérisé par le fait que l'appui-tête (8) peut basculer également vers le bas.

13. Dispositif selon l'une des revendications 1 à 12, caractérisé par le fait que le plan d'appui (12) pour le siège et les cuisses et le plan d'appui (14) pour les jambes sont logés chacun dans un cadre.

14. Dispositif selon l'une des revendications 1 à 13, caractérisé par le fait que l'infrastructure (4) est fixée sur un châssis de fauteuil roulant.
